# FASCICULE DE BREVET EUROPEEN

(11) **EP 2 518 433 B1**
(45) Date de publication et mention de la délivrance du brevet: **15.04.2015**
(21) Numéro de dépôt: 12290131.7
(22) Date de dépôt: 16.04.2012
(51) Int. Cl.: F41G 7/00, F41G 7/22

(54) **Procédé de gestion automatique d'un autodirecteur monté sur un engin volant, en particulier sur un missile**
Verfahren zur automatischen Steuerung eines Zielsuchkopfes, der auf einem Fluggerät montiert ist, insbesondere auf einem Marschflugkörper
Method for automatic control of a seeker head mounted on a flying apparatus, especially a missile

(30) Priorité: 28.04.2011 FR 1101320
(43) Date de publication de la demande: 31.10.2012
(73) Titulaire: MBDA France, 92350 Le Plessis-Robinson (FR)
(72) Inventeur: De Picciotto, François, 75015 Paris (FR)
(74) Mandataire: Hauer, Bernard

(56) Documents cités:
- EP-A1- 0 714 013
- DE-A1- 3 602 456
- US-A- 4 347 996

## Description

La présente invention concerne un procédé de gestion automatique d'un autodirecteur de type à composants liés au bâti, qui est monté sur un engin volant, ainsi qu'un engin volant, en particulier un missile aérien, qui est pourvu d'un tel autodirecteur.

Un autodirecteur de type « à composants liés au bâti » (« strapdown » en anglais) présente, de façon usuelle, une direction d'observation fixe, qui est liée aux axes de l'engin volant sur lequel il est monté.

On sait qu'un autodirecteur usuel d'un missile représente une part très significative du coût total de ce dernier et peut correspondre à la partie la plus onéreuse (parfois jusqu'à la moitié du coût), en raison notamment de la complexité des mécanismes d'orientation de l'optique, des précisions requises pour cette orientation, et de leur maîtrise.

Un autodirecteur de type « à composants liés au bâti » permet, en se libérant de ces mécanismes, d'en réduire très fortement le coût (généralement d'un facteur de 3 à 10), ce qui justifie l'intérêt d'un tel autodirecteur notamment sur un missile à bas coût. Le champ de vision (« field of view » en anglais) d'un autodirecteur de type à composants liés au bâti, est en général plus grand que celui d'un autodirecteur usuel à optique orientable, pour permettre au missile de continuer à voir la cible malgré une prise d'incidence et/ou de dérapage du missile, et malgré la vitesse de la cible.

Pour un missile de type « LOAL » (« Lock-On After Launch » en anglais) pour lequel, par définition, l'autodirecteur se verrouille sur la cible après le lancement, le missile ne voit pas encore la cible au début de la mission. La mission commence par une phase de guidage dite « mi-course », dont le but est d'amener le missile à une distance suffisamment proche de la cible pour que cette dernière puisse ensuite être détectée par l'autodirecteur (accrochage). Néanmoins, plusieurs phénomènes peuvent conduire, indépendamment ou conjointement, à l'absence de la cible dans le champ de vision de l'autodirecteur durant cette phase prévue d'accrochage (et donc faire échouer la mission) :
- une dérive de la navigation de l'engin volant, en position comme en attitude. Dans ce cas, l'engin volant n'arrive pas à l'endroit où il est censé arriver et/ou il est mal orienté, et ne voit pas la cible ;
- un déplacement de la cible. La cible peut s'être déplacée et ne plus se trouver dans la zone d'observation prévue de l'autodirecteur à la fin de la phase mi-course.

Ces deux phénomènes limitent donc la portée du missile.

Plusieurs solutions sont connues pour rendre la phase d'accrochage plus robuste à ces deux phénomènes de dérive et de déplacement de la cible (ce qui permet d'augmenter naturellement la durée acceptable de la phase mi-course, et donc la portée et les capacités du missile). On peut notamment citer les solutions suivantes :
a) augmenter la taille du champ de l'autodirecteur ou sa portée, ce qui permet de réaliser une détection plus tôt, et suppose donc moins d'erreurs ou de déplacement de la cible à rattraper ;
b) améliorer les capacités de navigation pour réduire le terme d'erreur de dérive inertielle ; et
c) équiper le missile d'une liaison de transmission de données pour mettre à jour les coordonnées de la cible et réduire l'erreur due à cette dernière.

Toutefois, ces différentes solutions usuelles présentent des inconvénients. En particulier :
a) à iso-coût, augmenter la taille du champ de l'autodirecteur se fait au détriment de la portée et de la précision, et réciproquement, l'amélioration gagnée sur l'un des paramètres se paie sur les autres, limitant (voire annulant) l'intérêt de cette solution, sauf à augmenter la qualité générale du capteur, ce qui soulève le problème du coût, mais également de la capacité technologique. En raison des contraintes induites par l'utilisation d'un autodirecteur de type à composants liés au bâti, le champ requis est déjà grand (et présente donc une faible précision), et il devient d'autant plus difficile de l'agrandir encore (problème d'encombrement optique, de précision de l'écartométrie générée) ;
b) concernant l'amélioration des capacités de navigation pour réduire le terme d'erreur de dérive inertielle, au-delà de l'éventuel problème de coût de cette solution (en cas d'adjonction d'un capteur additionnel (GPS par exemple) ou de choix d'une meilleure centrale de navigation), seule une partie des erreurs sont corrigées par ce biais. En outre, l'éventuel déplacement de la cible n'est pas traité ; et
c) concernant le fait d'équiper le missile d'une liaison de transmission de données pour mettre à jour les coordonnées de la cible, cette solution soulève des problèmes de coût, d'encombrement dans le missile, et de capacité opérationnelle (contrainte système). Elle ne permet pas non plus de corriger les erreurs dues à la dérive de navigation.

Ces solutions usuelles ne sont donc pas complètement satisfaisantes.

La présente invention a pour objet de remédier à ces inconvénients. Elle concerne un procédé de gestion automatique d'un autodirecteur de type à composants liés au bâti, qui est monté sur un engin volant, en particulier un missile aérien, qui présente une phase d'accrochage pendant laquelle il cherche à détecter une cible et qui comprend une direction d'observation, ladite direction d'observation étant fixe par rapport à l'engin et étant dirigée selon l'axe longitudinal de ce dernier, ce procédé de gestion permettant d'augmenter les capacités de détection (accrochage) de la cible, indépendamment de la nature d'une éventuelle erreur (erreur de navigation ou erreur due au déplacement de la cible), et ceci en évitant le recours à tout capteur ou surcoût additionnel.

DE 36 02 456 A1 et EP 0 714 013 A1 sont cités comme art antérieure. Le document DE 36 02 456 A1 montre un autodirecteur comprenant une tête chercheuse montée de manière fixe dans le missile guidé. Pour augmenter la taille du champ de l'autodirecteur, la tête chercheuse effectue un balayage en spirale de la zone de l'objectif.

Le document EP 0 714 013 A1 montre un dispositif de contrôle qui permet de soumettre un engin volant à deux commandes destinées à faire varier deux angles: l'angle entre l'axe longitudinal de l'engin et un premier axe de l'engin transversal ainsi que l'angle entre l'axe longitudinal de l'engin et un second axe de l'engin transversal, ces deux axes transversaux définissant un plan qui est perpendiculaire à l'axe longitudinal de l'engin volant.

A cet effet, selon l'invention, ledit procédé est remarquable en ce que l'on commande (ou pilote) automatiquement ledit engin volant de manière à faire décrire à l'axe longitudinal dudit engin volant, pendant la phase d'accrochage de l'autodirecteur, un cercle de rayon croissant en fonction du temps, et ceci jusqu'à la détection de la cible.

Ainsi, par cette commande de l'engin volant destinée à lui faire décrire un cercle croissant autour de sa direction de vol, on augmente la zone qui est balayée par l'autodirecteur lors de la phase d'accrochage, dont la direction d'observation est fixe selon l'axe longitudinal de l'engin volant. Par conséquent, on augmente considérablement les capacités de détection (accrochage) de la cible, indépendamment de la nature d'une éventuelle erreur (erreur de navigation ou erreur due au déplacement de la cible), et ceci en évitant le recours à tout capteur ou surcoût additionnel.

L'invention peut s'appliquer à tout type de missile à autodirecteur de type à composants liés au bâti (ou « strapdown ») et dont l'accrochage (observation et suivi de la cible) se fait après le tir, de type LOAL (« Lock-On After Launch » en anglais), sans autre contrainte (portée, concept d'emploi,...), et notamment à un missile air-sol à bas coût.

De façon avantageuse, l'amplitude initiale de la commande dépend du champ de l'autodirecteur, et est par exemple égale au demi-champ dudit autodirecteur.

Dans un mode de réalisation préféré, on soumet l'engin volant à deux commandes destinées à faire varier, respectivement, d'une part l'angle entre un vecteur directeur lié à l'axe longitudinal de l'engin volant et un premier axe engin, et d'autre part l'angle entre ledit vecteur directeur et un second axe engin, ces deux axes engin définissant un plan qui est perpendiculaire à l'axe longitudinal de l'engin volant, et ces deux commandes sont telles que lesdites variations angulaires sont sinusoïdales et déphasées de π/2. On imprime ainsi à l'engin entier un mouvement oscillatoire de son axe, pour permettre à l'autodirecteur de balayer une zone d'observation qui est considérablement plus grande que le seul champ de vision de ce dernier.

Avantageusement, la période desdites variations angulaires sinusoïdales augmente, légèrement, au cours du temps pour permettre à l'engin volant d'élargir la zone de recherche.

La présente invention concerne également un engin volant, en particulier un missile aérien, pourvu d'un autodirecteur de type à composants liés au bâti, qui présente une phase d'accrochage pendant laquelle il cherche à détecter une cible et qui comprend une direction d'observation, ladite direction d'observation étant fixe par rapport à l'engin volant et étant dirigée selon l'axe longitudinal de ce dernier.

Selon l'invention, ledit engin volant est remarquable en ce qu'il comporte des moyens de commande automatique pour commander (ou piloter) ledit engin volant de manière à faire décrire à son axe longitudinal, lors d'un vol de l'engin volant, pendant la phase d'accrochage de l'autodirecteur, un cercle de rayon croissant en fonction du temps, et ceci jusqu'à la détection de la cible.

Dans un mode de réalisation préféré, lesdits moyens de commande automatique sont formés de manière à soumettre l'engin volant simultanément à deux commandes destinées à faire varier, respectivement, d'une part l'angle entre le vecteur directeur lié à l'axe longitudinal de l'engin volant et un premier axe engin, et d'autre part l'angle entre ledit vecteur directeur et un second axe engin, ces deux axes engin définissant un plan qui est perpendiculaire à l'axe longitudinal de l'engin volant, et ces deux commandes sont telles que lesdites variations angulaires sont sinusoïdales et déphasées de π/2.

En outre, avantageusement, lesdits moyens de commande automatique font partie d'un système de commande automatique dudit engin volant, qui comprend de façon usuelle tous les moyens nécessaires pour faire voler l'engin volant et le guider.

Les figures du dessin annexé feront bien comprendre comment l'invention peut être réalisée. Sur ces figures, des références identiques désignent des éléments semblables.
La figure 1 montre de façon très schématique un missile pourvu d'un autodirecteur, auquel on applique la présente invention.
La figure 2 est un graphique permettant d'expliquer les caractéristiques d'un mode de commande préféré d'un missile.

La présente invention est appliquée à un engin volant 1, en particulier un missile aérien, représenté schématiquement sur la figure 1, et est destinée à la gestion du fonctionnement d'un autodirecteur 2 de type à composants liés au bâti, qui est monté sur ledit engin volant 1.

De façon usuelle, un tel autodirecteur 2 présente une phase d'accrochage pendant laquelle il cherche à détecter une cible C, en particulier une cible mobile. Cet autodirecteur 2 présente une direction d'observation 3 qui est fixe par rapport à l'engin volant 1 et est dirigée selon l'axe longitudinal 4 de ce dernier.

Cet engin volant 1 comporte des moyens de commande 5 usuels qui font partie d'un système de commande usuel 6 (relié par une liaison 7 à l'autodirecteur 2 et représenté très schématiquement sur la figure 1) et qui comprennent tous les éléments nécessaires pour guider et piloter l'engin volant 1 afin qu'il puisse atteindre une cible C, généralement mobile. Ces moyens de commande 5 comprennent notamment des moyens de traitement d'informations qui engendrent automatiquement des ordres de pilotage permettant à l'engin volant 1 de suivre une trajectoire d'interception de la cible C et des moyens de pilotage (non représentés) tels que des gouvernes ou tout autre type d'éléments connus, qui appliquent automatiquement ces ordres de pilotage à l'engin volant 1. Tous ces moyens usuels (du système 6) sont bien connus et ne seront pas décrits davantage ci-après.

De préférence, ledit engin volant 1 est un missile de type « LOAL » (« Lock-On After Launch » en anglais) pour lequel, par définition, l'autodirecteur 2 se verrouille sur la cible C après le lancement. Ce missile ne voit pas la cible C au début de la mission. De façon usuelle, la mission commence par une phase de guidage dite « mi-course », dont le but est d'amener ledit missile à une distance suffisamment proche de la cible C pour que cette dernière puisse ensuite être détectée par l'autodirecteur 2.

Selon l'invention, ledit engin volant 1 comporte, de plus, des moyens de commande automatique 8 pour commander (ou piloter) ledit engin volant 1 de manière à faire décrire à l'axe longitudinal 4 dudit engin volant 1, lors d'un vol, pendant la phase d'accrochage de l'autodirecteur 2 (c'est-à-dire pendant la recherche de la cible C), un cercle de rayon croissant en fonction du temps. Cette commande est mise en oeuvre jusqu'à la détection de la cible C. Ainsi, grâce à l'invention, l'engin volant 1 est guidé et piloté selon une trajectoire usuelle par les moyens 5, auxquels guidage et pilotage usuels s'ajoute le pilotage mis en oeuvre par les moyens de commande 8 pour faire décrire à l'engin volant 1 un cercle croissant autour de sa direction de vol.

Ainsi, par cette commande de l'engin volant 1 destinée à lui faire décrire un cercle croissant, la zone qui est observée par l'autodirecteur 2 lors de la phase d'accrochage est augmentée. L'autodirecteur 2 est, en effet, en mesure de balayer une zone d'observation qui est beaucoup plus grande que son seul champ de vision de dimensions fixes. Par conséquent, les capacités de l'autodirecteur 2 pour détecter la cible C sont considérablement augmentées, indépendamment de la nature d'une éventuelle erreur (erreur de navigation ou erreur due au déplacement de la cible), et ceci en évitant le recours à tout capteur ou surcoût additionnel.

Dans un mode de réalisation préféré, lesdits moyens de commande automatique 8 font partie dudit système de commande automatique 6, qui comprend de façon usuelle tous les moyens nécessaires pour faire voler l'engin volant 1 et le guider vers une cible C.

On considère $\left(\vec{uo}⁢\vec{vo}⁢\vec{wo}\right)$ le trièdre défini par les axes engin à l'instant où l'on souhaite débuter l'application de la commande de guidage. Comme représenté sur la figure 1, ces deux axes engin vo et $\vec{wo}$ définissent un plan P qui est perpendiculaire à l'axe longitudinal 4 de l'engin volant 1. On considère $\vec{u}$ le vecteur directeur qui lié à l'axe longitudinal 4 de l'engin 1, et on définit αv l'angle $\left(\vec{vo}⁢\vec{u}\right)$ et αw l'angle $\left(\vec{wo}⁢\vec{u}\right) .$ Ces deux angles vérifient les relations suivantes : αv = arcsin $\left(\vec{u}.\vec{vo}\right)$ et αw = arcsin $\left(\vec{u}.\vec{wo}\right) .$

Les moyens de commande 8 ont pour objet de faire varier ces deux angles αv et αw.

Le principe conforme à l'invention étant de faire décrire à l'axe engin un cercle de rayon croissant avec le temps, les commandes générées par les moyens de commande 8 pour obtenir lesdites variations angulaires sont sinusoïdales et déphasées de π/2, comme représenté sur la figure 2 qui montre les variations angulaires α (exprimées en °) en fonction du temps t (exprimé en secondes) pour αv et αw. De plus, les valeurs maximales de αv et αw augmentent à chaque demi-période.

L'amplitude de la commande angulaire est, de préférence, initialement proche de la valeur du champ de vision de l'autodirecteur 2 (et peut notamment être égale au demi-champ de ce dernier, par exemple 15°), ce qui assure la couverture d'une grande zone angulaire, sans créer d'angle mort au centre.

La période est choisie en fonction de la durée nécessaire d'observation sur zone pour assurer la détection de la cible C et n'est fournie qu'à titre d'exemple sur la figure 2. Elle peut également lentement augmenter au cours du temps pour fournir l'opportunité à l'engin volant 1 d'élargir la zone de recherche si un premier passage a été infructueux.

La présente invention qui élargit donc la zone de recherche, permet de réduire tout aussi bien l'impact de la dérive de navigation que celui du déplacement de la cible C, et non (comme les solutions usuelles précitées) l'un seulement de ces deux phénomènes.

De plus, elle apporte un gain significatif, puisqu'on a pu observer pour un autodirecteur auquel on a appliqué la présente invention des performances d'accrochage équivalentes à celle d'un autodirecteur de capacités supérieures (même portée et précision, mais champ de 48° au lieu de 33°).

## Revendications

1. Procédé de gestion automatique d'un autodirecteur (2) du type à composants liés au bâti, qui est monté sur un engin volant (1), en particulier un missile aérien, qui présente une phase d'accrochage pendant laquelle il cherche à détecter une cible (C) et qui comprend une direction d'observation (3), ladite direction d'observation (3) étant fixe par rapport à l'engin volant (1) et étant dirigée selon l'axe longitudinal (4) de ce dernier, **caractérisé en ce que** l'on commande automatiquement ledit engin volant (1) de manière à faire décrire à l'axe longitudinal (4) dudit engin volant (1), pendant la phase d'accrochage de l'autodirecteur (2), un cercle de rayon croissant en fonction du temps, et ceci jusqu'à la détection de la cible (C).

2. Procédé selon la revendication 1, **caractérisé en ce que** l'on soumet l'engin volant (1) simultanément à deux commandes destinées à faire varier, respectivement, d'une part l'angle (αv) entre un vecteur directeur lié à l'axe longitudinal de l'engin volant et un premier axe engin, et d'autre part l'angle (αw) entre ledit vecteur directeur et un second axe engin, ces deux axes engin définissant un plan (P) qui est perpendiculaire à l'axe longitudinal (4) de l'engin volant (1), et **en ce que** ces deux commandes sont telles que lesdites variations angulaires (αv, αw) sont sinusoïdales et déphasées de π/2.

3. Engin volant, en particulier missile aérien, pourvu d'un autodirecteur (2) du type à composants liés au bâti, qui présente une phase d'accrochage pendant laquelle il cherche à détecter une cible (C) et qui comprend une direction d'observation (3), ladite direction d'observation (3) étant fixe par rapport à l'engin volant (1) et étant dirigée selon l'axe longitudinal (4) de ce dernier,
**caractérisé en ce qu'**il comporte des moyens de commande automatique (8) pour commander automatiquement ledit engin volant (1) de manière à faire décrire à l'axe longitudinal (4) dudit engin volant (1), lors d'un vol de ce dernier, pendant la phase d'accrochage de l'autodirecteur (2), un cercle de rayon croissant en fonction du temps, et ceci jusqu'à la détection de la cible (C).

4. Engin volant selon la revendication 3,
**caractérisé en ce que** lesdits moyens de commande automatique (8) sont formés de manière à soumettre l'engin volant (1) simultanément à deux commandes destinées à faire varier, respectivement, d'une part l'angle (αv) entre un vecteur directeur lié à l'axe longitudinal de l'engin volant et un premier axe engin, et d'autre part l'angle (αw) entre ledit vecteur directeur et un second axe engin, ces deux axes engin définissant un plan (P) qui est perpendiculaire à l'axe longitudinal (4) de l'engin volant (1), et **en ce que** ces deux commandes sont telles que lesdites variations angulaires (αv, αw) sont sinusoïdales et déphasées de π/2.

5. Engin volant selon l'une des revendications 3 et 4,
**caractérisé en ce que** lesdits moyens de commande automatique (8) font partie d'un système de commande automatique (6) dudit engin volant (1).

## Patentansprüche

1. Verfahren zur automatischen Verwaltung eines Zielsuchkopfs (2) des Typs mit Bauteilen, die mit einem Gestell verbunden sind, das auf einem Fluggerät (1), insbesondere auf einem Marschflugkörper, montiert ist, das eine Aufschaltphase aufweist, während welcher es versucht, ein Ziel (C) zu erfassen, und das eine Beobachtungsrichtung (3) aufweist, wobei die Beobachtungsrichtung (3) in Bezug auf das Fluggerät (1) stationär und entlang der Längsachse (4) dieses Letzteren ausgerichtet ist,
**dadurch gekennzeichnet, dass** man das Fluggerät (1) automatisch derart steuert, dass die Längsachse (4) des Fluggeräts (1) während der Aufschaltphase des Zielsuchkopfs (2) einen Kreis mit Radius beschreibt, der zeitabhängig zunimmt, und dies bis zum Erfassen des Ziels (C).

2. Verfahren nach Anspruch 1,
**dadurch gekennzeichnet, dass** man das Fluggerät (1) gleichzeitig zwei Steuerungen unterwirft, die dazu bestimmt sind, jeweils einerseits den Winkel (αv) zwischen einem Lenkvektor, der mit der Längsachse des Fluggeräts und einer ersten Gerätachse verbunden ist, und andererseits den Winkel (αw) zwischen dem Lenkvektor und einer zweiten Gerätachse variieren zu lassen, wobei diese zwei Gerätachsen eine Ebene (P) definieren, die zu der Längsachse (4) des Fluggeräts (1) senkrecht ist, und dass die zwei Steuerungen derart sind, dass die Winkelvariationen (αv, αw) sinuswellenförmig und um π/2 phasenverschoben sind.

3. Fluggerät, insbesondere Marschflugkörper, das mit einem Zielsuchkopf (2) des Typs mit Bauteilen, die mit dem Gestell verbunden sind, versehen ist, das eine Aufschaltphase aufweist, während welcher es versucht, ein Ziel (C) zu erfassen, und das eine Beobachtungsrichtung (3) aufweist, wobei die Beobachtungsrichtung (3) in Bezug auf das Fluggerät (1) stationär und entlang der Längsachse (4) dieses Letzteren ausgerichtet ist,
**dadurch gekennzeichnet, dass** es Mittel zur automatischen Steuerung (8) aufweist, um das Fluggerät (1) derart automatisch zu steuern, dass die Längsachse (4) des Fluggeräts (1) bei einem Flug dieses Letzteren während der Aufschaltphase des Zielsuchkopfs (2) einen Kreis mit Radius, der zeitabhängig zunimmt, beschreibt, und das bis zum Erfassen des Ziels (C).

4. Fluggerät nach Anspruch 3,
**dadurch gekennzeichnet, dass** die Mittel zur automatischen Steuerung (8) derart ausgebildet sind, dass sie das Fluggerät (1) gleichzeitig zwei Steuerungen unterwerfen, die dazu bestimmt sind, jeweils einerseits den Winkel (αv) zwischen einem Lenkvektor, der mit der Längsachse des Fluggeräts und einer ersten Gerätachse verbunden ist, und andererseits den Winkel (αw) zwischen dem Lenkvektor und einer zweiten Gerätachse variieren zu lassen, wobei diese zwei Gerätachsen eine Ebene (P) definieren, die zu der Längsachse (4) des Fluggeräts (1) senkrecht ist, und dass die zwei Steuerungen derart sind, dass die Winkelvariationen (αv, αw) sinuswellenförmig und um π/2 phasenverschoben sind.

5. Fluggerät nach einem der Ansprüche 3 und 4,
**dadurch gekennzeichnet, dass** die Mittel zur automatischen Steuerung (8) Teil eines Systems zur automatischen Steuerung (6) des Fluggeräts (1) sind.

## Claims

1. Method for automatically managing a strapdown homing device (2), which is mounted on a projectile (1), in particular an air missile, which has a lock-on phase during which it tries to detect a target (C) and which comprises a viewing direction (3), said viewing direction (3) being fixed relative to the projectile (1) and being directed along the longitudinal axis (4) thereof, **characterized in that** said projectile (1) is controlled automatically so as to cause a circle, the radius of which increases over time, to be traced at the longitudinal axis (4) of said projectile (1), during the lock-on phase of the homing device (2), until the target (C) is detected.

2. Method according to claim 1, **characterized in that** the projectile (1) is subjected simultaneously to two controls designed to cause a variation on the one hand in the angle (αv) between a direction vector associated with the longitudinal axis of the projectile and a first projectile axis, and on the other hand in the angle (αw) between said direction vector and a second projectile axis, respectively, these two projectile axes defining a plane (P) which is perpendicular to the longitudinal axis (4) of the projectile (1), and these two controls are such that said angular variations (αv, αw) are sinusoidal and shifted by π/2.

3. Projectile, in particular an air missile, provided with a strapdown homing device (2), which has a lock-on phase during which it tries to detect a target (C) and which comprises a viewing direction (3), said viewing direction (3) being fixed relative to the projectile (1) and being directed along the longitudinal axis (4) thereof, **characterized in that** it comprises automatic control means (8) for automatically controlling said projectile (1) so as to cause a circle, the radius of which increases over time, to be traced at the longitudinal axis (4) of said projectile (1), in flight and during the lock-on phase of the homing device (2), until the target (C) is detected.

4. Projectile according to claim 3, **characterized in that** said automatic control means (8) are formed so as to subject the projectile (1) simultaneously to two controls designed to cause a variation on the one hand in the angle (av) between a direction vector associated with the longitudinal axis of the projectile and a first projectile axis and on the other hand in the angle (αw) between said direction vector and a second projectile axis, respectively, these two projectile axes defining a plane (P) which is perpendicular to the longitudinal axis (4) of the projectile (1), and **in that** these two controls are such that said angular variations (αv, αw) are sinusoidal and shifted by π/2.

5. Projectile according to any one of claims 3 and 4, **characterized in that** said automatic control means (8) form part of an automatic control system (6) of said projectile (1).
